# EUROPÄISCHE PATENTSCHRIFT

(11) **EP 0 649 924 B1**
(45) Veröffentlichungstag und Bekanntmachung des Hinweises auf die Patenterteilung: **22.01.1997**
(21) Anmeldenummer: 94114687.0
(22) Anmeldetag: 19.09.1994
(51) Int. Cl.: D01H 9/16

(54) **Fadentrennvorrichtung einer Ringspinn- oder -zwirnspindel**
Yarn severing device of a ring-spinning or ring-twisting spindle
Dispositif de sectionnement de fils d'une broche d'un métier à filer ou à retordre à anneaux

(30) Priorität: 25.10.1993 DE 4336359
(43) Veröffentlichungstag der Anmeldung: 26.04.1995
(73) Patentinhaber: Zinser Textilmaschinen GmbH, D-73058 Ebersbach/Fils (DE)
(72) Erfinder: Bothner, Jakob, D-73035 Göppingen (DE)

(56) Entgegenhaltungen:
- EP-A- 0 278 561
- DE-A- 4 015 707

## Beschreibung

Die Erfindung bezieht sich auf eine Fadentrennvorrichtung einer Ringspinn- oder -zwirnspindel mit einem kegelstumpfmantelförmigen Fadentrennmesser, das an seiner unteren Kante eine durch Anschliff nur der Außenseite gebildete Schneide aufweist.

Als Stand der Technik ist bereits eine derartige Fadentrennvorrichtung bekannt (DE 40 15 707 C2), welche ein Fadentrennmesser aufweist, das zwischen einer Hülsenaufnahme der Spindel und einer zum Festlegen eines Abspinnfadens dienenden Aufwickelstelle angeordnet ist. Dieses Fadentrennmesser ist mit einem von der Spindel in radialer Richtung abragenden Rand ausgestaltet und besitzt im wesentlichen kegelstumpfartige Gestalt.

Das Herstellen eines derartigen Fadentrennmessers ist kostenaufwendig: Der Kegelbereich besitzt einen Öffnungswinkel von 45°, wobei die Schneidkante von beispielsweise 30° einen Freiwinkel von 15° erfordert. Aufgrund dieser speziellen Konfiguration müssen bisher die Fadentrennmesser einzeln geschliffen werden.

Dementsprechend liegt der vorliegenden Erfindung die Aufgabe zugrunde, bei einer Fadentrennvorrichtung der eingangs genannten Art ein Fadentrennmesser so zu gestalten, daß es bei einfachem Aufbau mit geringem Kostenaufwand herstellbar ist.

Diese Aufgabe wird erfindungsgemäß dadurch gelöst, daß die Schleiffläche der Schneide in einem Zylindermantel liegt und daß der Öffnungswinkel des Fadentrennmessers 20° bis 30° beträgt. Hierdurch ergibt sich der Vorteil, daß mehrere erfindungsgemäße Fadentrennmesser zum Paket zusammengefaßt und gemeinsam geschliffen werden können, wobei dennoch ein Schneidwinkel von 30° bis 20° entsteht. Daraus resultiert eine erhebliche Reduzierung der Herstellungskosten.

In weiterer Ausgestaltung der Erfindung kann bei einer Fadentrennvorrichtung, bei welcher das Fadentrennmesser einen auf die Spindel aufsetzbaren Lagerbereich und darunter den Kegelstumpfbereich aufweist, der Lagerbereich als rechtwinkelig zur Spindellängsachse angeordnete, mit einer Öffnung zur Aufnahme der Spindel versehene Plattenebene ausgebildet sein, an deren Außenumfang der Kegelstumpfbereich anschließt.

Damit ergibt sich eine wesentliche Vereinfachung in der Herstellung des erfindungsgemäßen Fadentrennmessers. Beispielsweise sind folgende Verfahrensschritte vorgesehen: Ausstanzen einer Ringscheibe aus entsprechendem Stahlblech, kegeliges Abkanten des äußeren Randes der Ringscheibe, Härten der Kegelscheiben, Zusammenfügen der Kegelscheiben zu einem Paket sowie Überschleifen des Kegelscheibenpaketes an seinem Außenumfang durch eine Schleifscheibe oder eine Schleifwalze.

Um zu gewährleisten, daß die Fadentrennmesser während des Schleifvorganges möglichst nur im Bearbeitungsbereich aneinanderliegen, können in dem Lagerbereich Distanzhalter für aus Stahlblech bestehende angrenzende Fadentrennmesser eingeformt sein. Diese Distanzhalter können beispielsweise im Lagerbereich angeordnete Noppen, im Bereich der Öffnung vorhandene Nasen oder selbständige, im Lagerbereich des Fadentrennmessers aufliegende Distanzringe sein.

In weiterer Ausgestaltung der Erfindung besteht - wie vorstehend angegeben - die Möglichkeit der Anordnung mehrerer Fadentrennmesser zu einem Scheibenpaket, bei welchem ein Teil der Innenwandung des Kegelstumpfbereichs eines Fadentrennmessers auf der Außenwandung des Kegelstumpfbereichs des angrenzenden Fadentrennmessers aufliegt und die Lagerbereiche der Fadentrennmesser über die Distanzhalter im Abstand voneinander angeordnet sind. Infolge der Höhe der Distanzhalter berühren sich die zu einem Scheibenpaket zusammengefaßten Fadentrennmesser vorteilhafterweise nur in einer Teilfläche des Kegelstumpfbereichs.

In weiterer Ausgestaltung der Erfindung besteht auch die Möglichkeit, in die gehärteten Scheiben an sich bekannte V-Nuten einzufräsen.

Die Erfindung wird nachfolgend anhand von in der Zeichnung dargestellten Ausführungsbeispielen näher beschrieben.

In der Zeichnung zeigen:
- Fig. 1: eine schematische Seitenansicht einer Fadentrennvorrichtung;
- Fig. 2: eine vergrößerte Ansicht eines Fadentrennmessers, teils geschnitten;
- Fig. 3, 4 und 5: drei Möglichkeiten der Anbringung von Distanzhaltern zwischen zu einem Scheibenpaket zusammengefaßten Fadentrennmessern.

In Fig. 1 ist eine Fadentrennvorrichtung 1 im Bereich einer Ringspinn- oder -zwirnspindel 2 dargestellt. Auf der Spindel 2, welche im unteren Abschnitt mit einem Unterwindebereich 4 ausgestattet ist, lagert eine schematisch dargestellte Hülse 3. Unterhalb dieser Hülse 3 befindet sich unter einer Abdeckung 19 ein Fadentrennmesser 5, welches in der Lage ist, einen Abspinn6 durchzutrennen, der zwischen dem Unterwindebereich 4 und der Hülse 3 festgespannt ist und in diesem Bereich freiliegt.

Fig. 2 zeigt das erfindungsgemäße Fadentrennmesser 5 in vergrößerter Ansicht, teils geschnitten. Wie ersichtlich, weist dieses Fadentrennmesser 5 einen Lagerbereich 10 auf, welcher rechtwinklig zur Spindellängsachse A-A verläuft. Dieser Lagerbereich 10 ist mit einer Öffnung 11 zur Aufnahme der Spindel 2 versehen und bildet eine horizontale Plattenebene.

An den Lagerbereich 10 schließt außenseitig ein Kegelstumpfbereich 12 in Mantelform an. Dieser Kegelstumpfbereich 12 ist an seiner Außenseite 7 in Form eines Zylindermantels 9 ausgebildet, wodurch sich an der unteren Kante eine Schneide 8 ergibt. Die Außenseite 7 bildet eine Schleiffläche zur Herstellung der Schneide 8. Aus Fig. 2 geht weiter hervor, daß zwischen dem Kegelstumpfbereich 12 und dem Zylindermantel 9 ein Öffnungswinkel α vorliegt, welcher 20° bis 30° beträgt.

Infolge der in Fig. 2 dargestellten Konfiguration, wonach die Schleiffläche der Schneide 8 in einem Zylindermantel 9 liegt und der Öffnungswinkel α des Fadentrennmessers 5 20° bis 30° beträgt, besteht nach Fig. 3, 4 und 5 die Möglichkeit, mehrere Fadentrennmesser 5, 5' usw. zu einem Scheibenpaket S zusammenzufügen. Bei diesem Scheibenpaket S liegt ein Teil der Innenwandung 14 des Kegelstumpfbereichs 12 eines Fadentrennmessers 5 auf der Außenwandung 13 des Kegelstumpfbereichs 12 des angrenzenden Fadentrennmessers 5'.

Die Lagerbereiche 10 der einzelnen Fadentrennmesser 5 bzw. 5' liegen über Distanzhalter im Abstand voneinander. Hierbei ist die Höhe der Distanzhalter so bemessen, daß sich die zu dem Scheibenpaket S zusammengefaßten Fadentrennmesser 5, 5' usw. nur in einer Teilfläche des Kegelstumpfbereichs 12 berühren.

Nach Fig. 3 sind die Distanzhalter als im Lagerbereich 10 angeordnete Noppen 15 bzw. 15' ausgebildet. Die Noppen benachbarter Fadentrennmesser 5, 5' sind hierbei z.B. seitlich gegeneinander versetzt, so daß ein sicheres Aufruhen der die Distanzhalter darstellenden Noppen auf den betreffenden Lagerbereich 10 des darunterliegenden Fadentrennmessers gewährleistet ist.

Statt der in Fig. 3 dargestellten Noppen 15, 15' besteht nach Fig. 4 auch die Möglichkeit, daß die Distanzhalter als im Bereich der Öffnung 11 angeordnete Nasen 16 ausgebildet sind, welche sich auf Flächen 17 bzw. 17' des angrenzenden Fadentrennmessers 5 bzw. 5' abstützen.

Bei der in Fig. 3 und 4 dargestellten jeweiligen Ausführungsmöglichkeit sind die Distanzhalter einstückig mit dem jeweiligen Fadentrennmesser 5 bzw. 5' gestaltet und werden während der Herstellung des äußeren Randes der Ringscheibe, d.h. des Kegelstumpfbereichs 12 über ein entsprechendes Werkzeug eingeformt.

Nach Fig. 5 besteht die Möglichkeit, daß die Distanzhalter als auf dem Lagerbereich 10 des Fadentrennmessers 5 bzw. 5' aufliegende, selbständige Distanzringe 18 ausgebildet sind. Auch hierdurch ist es möglich, die einzelnen Fadentrennmesser vor dem Überschleifen des Außenrandes im Kegelstumpfbereich 12 übereinander zu einem Scheibenpaket S zusammenzufassen.

Nachdem beispielsweise gemäß Fig. 3 bis 5 die einzelnen Fadentrennmesser 5 bzw. 5' zu einem Kegelscheibenpaket S zusammengefaßt sind, erfolgt das Überschleifen dieses Paketes an seinem Umfang mit einer nicht näher dargestellten Schleifscheibe bzw. Schleifwalze. Aus Fig. 4 ist der Bereich 20 erkennbar, welcher zunächst bei Bildung des Scheibenpakets S vorhanden ist und dann bei Überschleifen mit Hilfe eines nicht näher dargestellten Schleifwerkzeuges bis zur Außenseite 7, d.h. dem Zylindermantel 9, abgearbeitet wird. Damit ergibt sich auf einfache Weise die Herstellung der Schneide 8 bei einer größeren Anzahl von Fadentrennmessern 5, 5' in einem einzigen Arbeitsgang.

Erfindungsgemäß besteht fakultativ weiterhin die Möglichkeit eines zur Schleifachse parallelen Einschleifens von V-Nuten mittels einer Schleifscheibe mit V-förmigem Schleifprofil (nicht näher dargestellt).

Nach der endgültigen Fertigstellung der zu dem Scheibenpaket zusammengefaßten Fadentrennmesser 5, 5' usw. wird dieses Scheibenpaket S zerlegt, so daß die einzelnen Fadentrennmesser in einsatzfähiger Form vorliegen.

## Patentansprüche

1. Fadentrennvorrichtung einer Ringspinn- oder -zwirnspindel mit einem kegelstumpfmantelförmigen Fadentrennmesser (5), das an seiner unteren Kante eine durch Anschliff nur der Außenseite gebildete Schneide aufweist,
dadurch gekennzeichnet,
daß die Schleiffläche (7) der Schneide (8) in einem Zylindermantel (9) liegt und
daß der Öffnungswinkel (α) des Fadentrennmessers (5) 20° bis 30° beträgt.

2. Fadentrennvorrichtung nach Anspruch 1, bei welchem das Fadentrennmesser einen auf eine Spindel aufsetzbaren Lagerbereich und darunter den Kegelstumpfbereich aufweist,
dadurch gekennzeichnet,
daß der Lagerbereich (10) als rechtwinkelig zur Spindellängsachse (A-A) angeordnete, mit einer Öffnung (11) zur Aufnahme der Spindel (2) versehene Plattenebene ausgebildet ist, an deren Außenumfang der Kegelstumpfbereich (12) anschließt.

3. Fadentrennvorrichtung nach Anspruch 2,
dadurch gekennzeichnet,
daß in dem Lagerbereich (10) Distanzhalter (15,16,18), für aus Stahlblech bestehende, angrenzende Fadentrennmesser (5, 5') eingeformt sind.

4. Anordnung mehrerer Fadentrennvorrichtungen nach einem der vorhergehenden Ansprüche zu einem Scheibenpaket (S), bei welchem ein Teil der Innenwandung (13) des Kegelstumpfbereichs (12) eines Fadentrennmessers (5) auf der Außenwandung (14) des Kegelstumpfbereichs (12) des angrenzenden Fadentrennmessers (5) aufliegt und die Lagerbereiche der Fadentrennmesser (5, 5') über die Distanzhalter im Abstand voneinander liegen.

5. Fadentrennvorrichtung nach Anspruch 3 oder 4,
dadurch gekennzeichnet,
daß die Distanzhalter (15,16,18) als im Lagerbereich (10) angeordnete Noppen (15, 15') ausgebildet und daß die Noppen benachbarter Fadentrennmesser (5, 5') gegeneinander versetzt sind.

6. Fadentrennvorrichtung nach Anspruch 3 oder 4,
dadurch gekennzeichnet,
daß die Distanzhalter als im Bereich der Öffnung (11) angeordnete Nasen (16) ausgebildet sind, welche sich auf Flächen (17, 17') des angrenzenden Fadentrennmessers abstützen.

7. Fadentrennvorrichtung nach Anspruch 4,
dadurch gekennzeichnet,
daß die Distanzhalter als auf dem Lagerbereich (10) des Fadentrennmessers (5, 5') aufliegende, selbständige Distanzringe (18) ausgebildet sind.

8. Fadentrennvorrichtung nach einem der vorhergehenden Ansprüche,
dadurch gekennzeichnet,
daß durch die Höhe der Distanzhalter sich die zu einem Scheibenpaket (S) zusammengefaßten Fadentrennmesser (5, 5') nur in einer Teilfläche des Kegelstumpfbereichs (12) berühren.

9. Fadentrennvorrichtung nach einem der vorhergehenden Ansprüche,
gekennzeichnet durch V-Nuten am Umfang des Kegelstumpfbereichs (12).

10. Fadentrennvorrichtung nach einem der vorhergehenden Ansprüche, gekennzeichnet durch zylindrisches Überschleifen des Außenrandes des Kegelscheibenpakets (S) im Kegelstumpfbereich (12) zur Herstellung der Schneide (8).

## Claims

1. Thread-separating device of a ring spinning or ring twisting spindle, with a thread-separating knife (5) which is in the form of a truncated cone envelope and which has at its lower edge a cutter formed by the grinding of the outside only, characterized in that the ground surface (7) of the cutter (8) lies in a cylinder envelope (9), and in that the aperture angle (α) of the thread-separating knife (5) is 20° to 30°.

2. Thread-separating device according to Claim 1, in which the thread-separating knife has a bearing region capable of being placed onto a spindle and, under the said bearing region, the truncated cone region, characterized in that the bearing region (10) is designed as a plate plane which is arranged at right angles to the spindle longitudinal axis (A-A) and is provided with an orifice (11) for receiving the spindle (2) and the outer circumference of which the truncated cone region (12) adjoins.

3. Thread-separating device according to Claim 2, characterized in that spacers for adjacent thread-separating knives (5, 5') consisting of sheet steel are formed in the bearing region (10).

4. Arrangement of a plurality of thread-separating knives according to one of the preceding claims to form a disc stack (S), in which part of the inner wall (13) of the truncated cone region (12) of one thread-separating knife (5) rests on the outer wall (14) of the truncated cone region (12) of the adjacent thread-separating knife (5) and the bearing regions of the thread-separating knives (5, 5') are located at a distance from one another via the spacers.

5. Thread-separating device according to Claim 3 or 4, characterized in that the spacers (15, 16, 18) are designed as bosses (15, 15') arranged in the bearing region (10), and in that the bosses of adjacent thread-separating knives (5, 5') are offset relative to one another.

6. Thread-separating device according to Claim 3 or 4, characterized in that the spacers are designed as noses (16) which are arranged in the region of the orifice (11) and which are supported on surfaces (17, 17') of the adjacent thread-separating knife.

7. Thread-separating device according to Claim 4, characterized in that the spacers are designed as independent spacer rings (18) resting on the bearing region (10) of the thread-separating knife (5, 5').

8. Thread-separating device according to one of the preceding claims, characterized in that, as a result of the height of the spacers, the thread-separating knives (5, 5') combined to form a disc stack (S) touch one another only in a part area of the truncated cone region (12).

9. Thread-separating device according to one of the preceding claims, characterized by V-grooves on the circumference of the truncated cone region (12).

10. Thread-separating device according to one of the preceding claims, characterized by a cylindrical grinding over of the outer edge of the conical disc stack (S) in the truncated cone region (12) in order to produce the cutter (8).

## Revendications

1. Dispositif de sectionnement de fils d'une broche d'un métier à filer ou à retordre à anneaux avec un couteau de sectionnement de fils (5) ayant une surface latérale en forme de tronc de cône, qui présente à son arête inférieure un tranchant formé par affûtage du côté extérieur uniquement, caractérisé en ce que la face affûtée (7) du tranchant (8) se trouve dans une surface latérale cylindrique (9) et en ce que l'angle d'ouverture (α) du couteau de sectionnement de fils (5) vaut de 20° à 30°.

2. Dispositif de sectionnement de fils suivant la revendication 1, dans lequel le couteau de sectionnement de fils présente une zone de support à monter sur une broche et en dessous de celle-ci la zone tronconique, caractérisé en ce que la zone de support (10) est constituée par une plaque plane disposée à la perpendiculaire de l'axe longitudinal (A-A) de la broche et pourvue d'une ouverture (11) pour la pose de la broche (2), et à la périphérie extérieure de laquelle se raccorde la zone tronconique (12).

3. Dispositif de sectionnement de fils suivant la revendication 2, caractérisé en ce que des éléments d'écartement sont formés dans la zone de support (10) pour les couteaux de sectionnement de fils (5, 5') constitués de tôle d'acier qui sont voisins.

4. Agencement de plusieurs couteaux de sectionnement de fils suivant l'une quelconque des revendications précédentes en un empilement de disques (S), dans lequel une partie de la paroi intérieure (13) de la zone tronconique (12) d'un couteau de sectionnement de fils (5) repose sur la paroi extérieure (14) de la zone tronconique (12) du couteau de sectionnement de fils (5) voisin et les zones de support des couteaux de sectionnement de fils (5, 5') se trouvent à distance l'une de l'autre par l'intermédiaire des éléments d'écartement.

5. Dispositif de sectionnement de fils suivant la revendication 3 ou 4, caractérisé en ce que les éléments d'écartement (15, 16, 18) sont constitués par des bosses (15, 15') disposées dans la zone de support (10) et en ce que les bosses de couteaux de sectionnement de fils (5, 5') voisins sont décalées l'une par rapport à l'autre.

6. Dispositif de sectionnement de fils suivant la revendication 3 ou 4, caractérisé en ce que les éléments d'écartement sont constitués par des becs (16) disposés dans la zone de l'ouverture (11), qui s'appuient sur des faces (17, 17') du couteau de sectionnement de fils voisin.

7. Dispositif de sectionnement de fils suivant la revendication 4, caractérisé en ce que les éléments d'écartement sont constitués par des bagues d'écartement (18) indépendantes, reposant sur la zone de support (10) du couteau de sectionnement de fils (5, 5').

8. Dispositif de sectionnement de fils suivant l'une quelconque des revendications précédentes, caractérisé en ce que, grâce à la hauteur des éléments d'écartement, les couteaux de sectionnement de fils (5, 5') empilés en un paquet de disques (S) ne se touchent que dans une partie de la surface de la zone tronconique (12).

9. Dispositif de sectionnement de fils suivant l'une quelconque des revendications précédentes, caractérisé par des rainures en V à la périphérie de la zone tronconique (12).

10. Dispositif de sectionnement de fils suivant l'une quelconque des revendications précédentes, caractérisé par un suraffûtage cylindrique du bord extérieur du paquet conique de disques (S) dans la zone tronconique (12) pour la réalisation du tranchant (8).
